# FASCICULE DE BREVET EUROPEEN

(11) **EP 1 721 016 B1**
(45) Date de publication et mention de la délivrance du brevet: **26.12.2012**
(21) Numéro de dépôt: 05728076.0
(22) Date de dépôt: 11.02.2005
(51) Int. Cl.: C21B 5/00, F25J 3/04

(54) **Procede de renovation d'une installation combinee d'un haut fourneau et d'une unite de separation de gaz de l'air**
Verfahren zur Renovierung eines kombinierten Systems aus einem Hochofen und einer Luft/Gas-Trenneinheit
Method for renovating a combined blast furnace and air/gas separation unit system

(30) Priorité: 27.02.2004 FR 0450371
(43) Date de publication de la demande: 15.11.2006
(73) Titulaire: L'AIR LIQUIDE, Société Anonyme pour l'Etude et l'Exploitation des Procédés Georges Claude, 75007 Paris (FR)
(72) Inventeur: DUBETTIER-GRENIER, Richard, F-94210 La Varenne Saint Hilaire (FR); DEVAUX, Michel, F-77680 Roissy en Brie (FR); PEYRON, Jean-Marc, F-94000 Creteil (FR)
(74) Mandataire: Vesin, Jacques
(86) Numéro de dépôt international: PCT/FR2005/050089
(87) Numéro de publication internationale: WO 2005/085727

(56) Documents cités:
- US-A- 5 244 489
- PATENT ABSTRACTS OF JAPAN vol. 0103, no. 35 (C-384), 13 novembre 1986 (1986-11-13) & JP 61 139609 A (KAWASAKI STEEL CORP), 26 juin 1986 (1986-06-26)
- CAPOGROSSO L ET AL: "OPTIMISING OXYGEN ENRICHMENT TO BLAST FURNACES USING COAL INJECTION" STEEL TIMES INTERNATIONAL.(INC. STEEL TIMES), DMG WORLD MEDIA, REDHILL, SURREY, GB, vol. 27, no. 2, février 2003 (2003-02), pages 20,22-23, XP001168585 ISSN: 0143-7798
- PATENT ABSTRACTS OF JAPAN vol. 2000, no. 19, 5 juin 2001 (2001-06-05) & JP 2001 049313 A (NKK CORP), 20 février 2001 (2001-02-20)

## Description

La présente invention concerne un procédé de rénovation d'une installation combinée d'un haut-fourneau alimenté en fluide oxydant issu au moins partiellement d'une unité de séparation des gaz de l'air (ASU).

Pour enrichir en oxygène un flux d'air, la production d'oxygène de haute pureté n'est pas requise et l'utilisation d'un appareil de distillation comportant une colonne de mélange, tel que décrit dans la document US-A-4 022 030 (Brugerolle) convient. Des installations combinées d'un haut-fourneau et d'un appareil de distillation d'air comprenant une telle colonne de mélange sont décrites par exemple dans les documents US-A-5 244 489 (Grenier) et EP-A-0 531 182 au nom de la demanderesse. Les approches suivies dans ces deux documents sont toutefois opposées : dans le document US-A-5 244 489, l'appareil de distillation est entièrement alimenté en air par une dérivation du vent d'une soufflante de haut-fourneau et la part du flux d'air fournie à la colonne de mélange est légèrement surpressée par un surpresseur entraîné par une turbine de maintien en froid détendant la part du flux d'air adressée à la colonne moyenne pression, dans un agencement imposant, pour effectuer ladite surpression, de turbiner une part importante de l'air d'alimentation de la colonne moyenne pression occasionnant des pertes de rendement d'extraction et d'énergie ainsi que des surdimensionnements des postes de réfrigération et d'épuration de l'air d'alimentation de l'appareil de distillation. A l'opposé, le document EP-A-0 531 182 prévoit une' séparation complète des alimentations en air a) du haut-fourneau b) de la colonne moyenne pression et c) de la colonne de mélange mettant en oeuvre des moyens de compression distincts pour, notamment, permettre la production, dans la colonne de mélange, d'oxygène impur à des pressions élevées ou basses, dans un agencement onéreux en matière d'investissement et d'exploitation de machines tournantes et n'envisageant aucune synergie entre ces dernières.

EP-A-0 932 006 a pour objet de proposer une installation combinée et un procédé de mise en oeuvre d'une telle installation combinée à intégration extrêmement poussée et permettant des coûts d'exploitation notablement réduits tout en offrant une flexibilité dans la sélection des plages de fonctionnement.

Pour ce faire, le procédé proposé est du type comprenant au moins un four alimenté en air par au moins une soufflante fournissant de l'air à une première pression P₁ et en oxygène par au moins un appareil de distillation d'air comprenant au moins une colonne moyenne pression alimentée en air au moins partiellement par la soufflante du four, et une colonne de mélange fournissant l'oxygène au four, et dans lequel la colonne de mélange est alimentée en air par un compresseur de l'air à une pression P₂ supérieure à P₁.

Selon une caractéristique particulière, la colonne moyenne pression est alimentée uniquement par de l'air comprimé fourni par la soufflante du four.

Dans le cadre de programmes de préservation de l'environnement, il est souvent fait appel à l'oxycombustion dans les chaudières du fait de la plus grande efficacité de ce type de procédé (on ne chauffe pas l'azote contenu dans l'air pour rien, et on peut récupérer directement un gaz très riche en CO2 contenant très peu de N2) et de la réduction des Noₓ engendrée, en particulier par la combustion à l'oxygène industriellement pur (au-delà de 90 % d'oxygène).

Pour le haut-fourneau, ceci se traduit donc par l'injection d'oxygène pur (ou dilué à l'air) de manière à obtenir plus de 50 % en volume d'oxygène dans le vent qui alimente le haut-fourneau, de préférence plus de 80 % d'oxygène et plus préférentiellement plus de 90 % vol d'oxygène.

Cependant, pour un haut-fourneau traditionnel à air on dispose d'une soufflante d'air d'un débit éventuellement extrêmement élevé à une pression supérieure ou égale à 2.5 x 10⁵ Pascal, dont on a plus ou peu d'utilité dans un procédé « vent fortement oxygéné oxygène » tel que décrit ci-dessus.

En effet, soit on n'injecte plus du tout d'air dans le haut-fourneau, soit une très faible quantité (moins de 25 % de la capacité de la ou des soufflantes) pour diluer l'oxygène et l'on se retrouve alors avec une soufflante qui fonctionnerait en-dessous de sa capacité minimum, ce qui impose de la faire produire plus et de recycler la surproduction, soit de mettre à l'air la surproduction, ce qui dans les deux cas est énergétiquement parlant une mauvaise solution, trop coûteuse.

Le problème technique à résoudre consiste donc à réutiliser de manière efficace et économique une soufflante d'air disponible sur le site du haut-fourneau.

La solution proposée consiste à contrôler cette soufflante en débit et/ou en pression par un régulateur dont la mesure et la consigne proviennent de l'ASU (typiquement de l'épuration (débit d'air entrée ou sortie), ou du pré-refroidissement (débit d'air entre sortie soufflante et entrée épuration), ou de l'aspiration d'une deuxième machine (pression aspiration d'un compresseur additionnel )).

Le procédé selon l'invention est caractérisé en ce que plus de 50 % du débit de la soufflante qui alimente le haut-fourneau avant revamping est injecté dans une unité cryogénique de séparation des gaz de l'air afin de produire de l'oxygène de pureté supérieure à 90 % O₂ vol qui alimente le haut-fourneau, le débit d'air de la soufflante et/ou la pression de l'air issu de la soufflante étant contrôlés par un régulateur qui mesure ce débit et/ou cette pression à l'entrée et/ou à la sortie de l'étage d'épuration d'air, placé en amont de l'unité de séparation, de manière à contrôler le débit ou la pression de l'air issu de la soufflante, le fluide d'alimentation du haut-fourneau étant constitué par l'oxygène pur ou dilué avec de l'air produit par l'unité cryogénique de séparation.

Selon l'invention, l'air est fourni en partie ou en totalité par au moins une soufflante de haut-fourneau, le débit d'air ainsi fourni représentant plus de 50% du débit d'air comprimé par ladite au moins une soufflante,

Au moins une soufflante sera de préférence contrôlée en débit et/ou en pression par un régulateur dont la mesure et la consigne proviennent de l'ASU (typiquement de l'épuration (débit d'air entrée ou sortie), ou du pré -refroidissement (débit d'air entre sortie soufflante et entrée épuration)).

Selon une première variante de l'invention, l'air est fourni en partie ou en totalité par au moins une soufflante de haut fourneau, le débit d'air ainsi fourni représentant plus de 50% du débit d'air comprimé par la (les) soufflante, tandis que au moins une soufflante est contrôlée en débit par un régulateur dont la consigne est calculée à partir du débit de l'un des produits issus de l'ASU (Oxygène, Azote et/ou Argon sous forme liquide ou gazeuse).

De préférence, l'air comprimé issu de la soufflante sera refroidi jusqu'à une température inférieure ou égale à 50°C, puis éventuellement recomprimé dans un deuxième compresseur ou soufflante, avant d'être envoyé vers l'épuration en amont de l'ASU.

Selon une autre variante de l'invention, le débit de la soufflante est contrôlé par un régulateur FIC dont la mesure et la consigne proviennent de l'ASU (typiquement de l'épuration (débit d'air entrée ou sortie), ou du pré-refroidissement (débit d'air entre sortie soufflante et entrée épuration)), tandis que le compresseur additionnel ne comportera pas de régulation de débit spécifique.

Selon une autre variante de l'invention, la soufflante est contrôlée par un régulateur PIC dont la mesure et la consigne s'exercent sur le fluide (air) à l'aspiration du recompresseur), tandis que le compresseur additionnel est régulé par un régulateur FIC dont la mesure et la consigne proviennent de l'ASU (typiquement de l'épuration (débit d'air entrée ou sortie), ou du pré-refroidissement (débit d'air entre sortie soufflante et entrée épuration)).

Enfin, l'ASU pourra produire aussi (sous forme gazeuse ou liquide) de l'oxygène et/ou de l'azote et/ou de l'argon et/ou de l'air « instrument » pour un autre usage que le haut-fourneau.

Selon une variante, le procédé selon l'invention est caractérisé en ce que la soufflante est contrôlée par un régulateur PIC dont la mesure de débit ou de pression et dont la valeur de consigne sont déterminées à partir du fluide d'entrée du second compresseur.

L'invention sera mieux comprise à l'aide des exemples de réalisation suivants donnés à titre non limitatif, conjointement avec les figures qui représentent :
- la figure 1, une illustration de l'invention ;
- la figure 2, une variante de la figure 1 ; et
- la figure 3, une variante de l'invention avec un second compresseur ou soufflante.

Sur la figure 1, l'air comprimé issu de la soufflante 1 est envoyé par la canalisation 2 dans un moyen de refroidissement 3 puis via la ligne 5 à l'épuration « entête » reliée par la canalisation 6 à l'ASU 9 qui délivre de l'oxygène par la canalisation 10 au haut-fourneau 11, au point 12. Un contrôleur FIC 7 contrôle la soufflante 1 via les connexions électriques 8 et 13, selon le procédé décrit ci-avant.

Sur la figue 2, qui est une variante de la figure 1, les mêmes éléments portent les mêmes références. La mesure des paramètres de contrôle se fait ici au niveau du flux d'oxygène à l'entrée du haut-fourneau, via le contrôleur de débit d'oxygène 14, relié à un appareil 15 qui calcule la valeur de consigne FY du FIC 17 qui contrôle via 18 et 13 le débit et/ou la pression de l'air délivré par la soufflante 1 à l'épuration 5.

Sur la figure 3, est représentée une variante des figures précédentes avec injection de l'air refroidi en 3 dans le recompresseur 19 qui nourrit l'épuration 5. Le contrôleur FIC 21 sur la ligne 6, mesure le débit et/ou la pression de l'air en ce point particulier (comme sur la figure 1) et retransmet l'information via 23 et 24 au recompresseur 19. Un autre contrôleur PIC 25 mesure le débit et/ou la pression d'air en sortie des moyens de refroidissement 3 et contrôle via 26 et 13 la soufflante 1 comme décrit ci-avant.

## Revendications

1. Procédé de rénovation d'une installation combinée d'un haut-fourneau alimenté en fluide oxydant issu au moins partiellement d'une unité de séparation des gaz de l'air (ASU), **caractérisé en ce que** plus de 50 % du débit de la soufflante qui alimente le haut-fourneau avant rénovation est injecté dans une unité cryogénique de séparation des gaz de l'air afin de produire de l'oxygène de pureté supérieure à 90 % O₂ vol qui alimente le haut-fourneau, le débit d'air de la soufflante et/ou la pression de l'air issu de la soufflante étant contrôlés par un régulateur qui mesure ce débit et/ou cette pression à l'entrée et/ou à la sortie de l'étage d'épuration d'air, placé en amont de l'unité de séparation, de manière à contrôler le débit ou la pression de l'air issu de la soufflante, le fluide d'alimentation du haut-fourneau étant constitué par l'oxygène pur ou dilué avec de l'air produit par l'unité cryogénique de séparation.

2. Procédé selon la revendication 1, **caractérisé en ce que** la soufflante est contrôlée en débit par un régulateur dont la valeur de consigne est calculée à partir des caractéristiques de débit et/ou pression d'au moins un des fluides produits par l'ASU.

3. Procédé selon la revendication 1 ou 2, **caractérisé en ce que** l'air issu de la soufflante est refroidi à une température inférieure à 50°C avant d'être recomprimé dans un second compresseur.

4. Procédé selon l'une des revendications précédentes, **caractérisé en ce que** la soufflante est contrôlée à l'aide d'un régulateur FIC dont la mesure et la consigne proviennent de l'un des fluides produits par l'ASU.

5. Procédé selon l'une des revendications 1 à 3, **caractérisé en ce que** la soufflante est contrôlée par un régulateur PIC dont la mesure de débit ou de pression et dont la valeur de consigne sont déterminées à partir du fluide d'entrée du second compresseur.

6. Procédé selon l'une des revendications 3 à 5, **caractérisé en ce que** le second compresseur est réglé par un régulateur FIC, les paramètres mesurés et de consigne étant issus de mesure de débit et/ou de pression de l'ASU.

## Claims

1. Method for renovating a combined installation of a blast furnace fed with oxidising fluid coming at least in part from a unit for separating gases from the air (ASU), **characterised in that** over 50 % of the flow from the blower which feeds the blast furnace prior to renovation is injected into a cryogenic unit for separating gases from the air in order to produce oxygen having a purity of above 90 % by volume of O₂ which feeds the blast furnace, the blower air flow rate and/or the pressure of the air coming from the blower being controlled by a controller which measures this flow rate and/or this pressure at the inlet and/or outlet of the air-cleaning stage, placed upstream of the separation unit, in order to control the flow rate or pressure of the air coming from the blower, the blast furnace feed fluid consisting of oxygen which is either pure or diluted with the air produced by the cryogenic separation unit.

2. Method according to claim 1, **characterised in that** the blower is controlled in terms of the flow rate thereof by a controller of which the set point is calculated from the flow rate and/or pressure properties of at least one of the fluids produced by the ASU.

3. Method according to either claim 1 or clam 2, **characterised in that** the air coming from the blower is cooled to a temperature below 50 °C, before being recompressed in a second compressor.

4. Method according to any of the preceding claims, **characterised in that** the blower is controlled by means of an FIC controller of which the measurement and set point derive from one of the fluids produced by the ASU.

5. Method according any of claims 1 to 3, **characterised in that** the blower is controlled by a PIC controller of which the flow rate measurement, pressure measurement and set point value are determined from the fluid entering the second compressor.

6. Method according to any of claims 3 to 5, **characterised in that** the second compressor is regulated by an FIC controller, the measured and set point parameters coming from the flow rate measurement and/or pressure measurement of the ASU.

## Patentansprüche

1. Verfahren zur Renovierung einer Kombinationsanlage eines Hochofens, der mit Oxidierfluid gespeist wird, das zumindest teilweise aus einer Gas-Luftzerlegungseinheit (ASU) stammt, **dadurch gekennzeichnet, dass** mehr als 50 % der Fördermenge des Gebläses, das den Hochofen vor der Renovierung speist, in eine kryogenische Einheit zur Abscheidung der Gase aus der Luft eingespritzt wird, um Sauerstoff mit einer Reinheit zu erzeugen, die höher als 90 Volumen-% des Sauerstoffs ist, das den Hochofen speist, wobei die Luftfördermenge des Gebläses und/oder der Druck der Luft, die aus dem Gebläse stammt, durch einen Regler kontrolliert wird, der diese Fördermenge und/oder diesen Druck am Eingang und/oder Ausgang der Luftreinigungsstufe, die stromaufwärts der Abscheidungseinheit angeordnet ist, misst, um die Fördermenge oder den Druck der Luft, die aus dem Gebläse stammt, zu kontrollieren, wobei das Fluid zur Speisung des Hochofens von dem reinen Sauerstoff oder von dem mit der Luft, die durch die kryogenische Abscheidungseinheit erzeugt wird, verdünnten Sauerstoff gebildet ist.

2. Verfahren nach Anspruch 1, **dadurch gekennzeichnet, dass** das Gebläse in seiner Fördermenge durch einen Regler kontrolliert wird, dessen Sollwert ausgehend von den Fördermengen- und/oder Druckmerkmalen mindestens eines der durch die ASU erzeugten Fluide berechnet wird.

3. Verfahren nach Anspruch 1 oder Anspruch 2, **dadurch gekennzeichnet, dass** die aus dem Gebläse stammende Luft auf eine Temperatur von weniger als 50 °C abgekühlt wird, bevor sie in einem zweiten Kompressor wieder verdichtet wird.

4. Verfahren nach einem der vorhergehenden Ansprüche, **dadurch gekennzeichnet, dass** das Gebläse mit Hilfe eines FIC-Reglers kontrolliert wird, dessen Messwert und Sollwert von einem der durch die ASU erzeugten Fluide stammen.

5. Verfahren nach einem der Ansprüche 1 bis 3, **dadurch gekennzeichnet, dass** das Gebläse durch einen PIC-Regler kontrolliert wird, dessen Fördermengen- oder Druck-Messwert und dessen Sollwert ausgehend von dem Fluid am Eingang des zweiten Kompressors bestimmt werden.

6. Verfahren nach einem der Ansprüche 3 bis 5, **dadurch gekennzeichnet, dass** der zweite Kompressor durch einen FIC-Regler geregelt wird, wobei die gemessenen Parameter und Sollparameter von dem Fördermengen- und/oder Druck-Messwert der ASU stammen.
